# EUROPÄISCHE PATENTSCHRIFT

(11) **EP 1 040 922 B1**
(45) Veröffentlichungstag und Bekanntmachung des Hinweises auf die Patenterteilung: **07.05.2003**
(21) Anmeldenummer: 00105127.5
(22) Anmeldetag: 10.03.2000
(51) Int. Cl.: B41F 31/20, B41F 35/04

(54) **Verfahren und Vorrichtung zum Entfernen von Farbe aus einem einseitig offenen Behälter**
Method and device for removing ink from a container open at one side
Procédé et dispositif pour enlever d'encre d'un bac ouvert d'un côté

(30) Priorität: 27.03.1999 DE 19914099
(43) Veröffentlichungstag der Anmeldung: 04.10.2000
(73) Patentinhaber: MAN Roland Druckmaschinen AG, 63075 Offenbach (DE)
(72) Erfinder: Stahl, Dietmar, 63179 Obertshausen (DE)
(74) Vertreter: Stahl, Dietmar

(56) Entgegenhaltungen:
- DE-A- 4 244 058
- DE-U- 8 401 569
- GB-A- 326 104
- PATENT ABSTRACTS OF JAPAN vol. 1997, no. 7, 31. Juli 1997 (1997-07-31) & JP 09 057951 A (MITSUBISHI HEAVY IND LTD), 4. März 1997 (1997-03-04)

## Beschreibung

Die Erfindung betrifft ein Verfahren und eine Vorrichtung zum Entfernen von Farbe oder Lack aus einem einseitig offenen Behälter, dem eine Walze zugeordnet ist, in einer Rotationsdruckmaschine nach den Ansprüchen 1 und 2. Die Erfindung eignet sich insbesondere in Offsetrotationsdruckmaschinen zum Entfernen von Farbe aus einem Farbkasten mit einer zugeordneten Farbkastenwalze.

### [Stand der Technik]

Ein Verfahren und eine Vorrichtung dieser Art ist aus der JP-OS 9-57951, mit Offenlegungstag 04.03.1997, bekannt. Oberhalb eines Farbkastens einer Druckmaschine ist eine die Farbe aus dem Farbkasten abrakelnde Schabevorrichtung schwenkbar zum Farbkasten angeordnet. Diese Schabevorrichtung wird bei der Reinigung des Farbkastens herabgefahren, um die sich auf dem Boden des Farbkastens befindliche Farbe mit einem Abstreifmesser der Schabevorrichtung abzuschaben und gleichzeitig in Richtung auf die Farbkastenwalze zu schieben. Die an der rotierenden Farbkastenwalze anhaftende Farbe wird an den Farbwalzenzug des Farbwerkes übertragen und anschließend mittels einer am Ende des Farbwalzenzuges angeordneten Rakeleinrichtung mit Aufnahmebehälter abgeschabt und gesammelt. Die Vorrichtung besteht aus einer Reinigungsvorrichtung zum Entfernen der an den Walzen des Farbwalzenzuges anhaftenden Farbe, ferner der Schabevorrichtung, die über die Oberfläche des Bodens des Farbkastens gleitend die Farbe auf der Oberfläche abschabt und in Richtung Walze schiebt und aus einer oberhalb des Farbkastens angeordneten Schwenkvorrichtung, die die Schabevorrichtung in Richtung Farbkasten hin- und herschwenkt. Weiterhin ist eine Vorrichtung zum Auffangen der zu entfernenden Reinigungs flüssigkeit bzw. Farbe vorgesehen. Von Nachteil ist hierbei, daß eine aufwendige Vorrichtung erforderlich ist und die Farbe über den gesamten Walzenzug des Farbwerkes abgefördert wird.

Aus DE-A-42 44 058 ist eine Druckmaschine für Wellpappebogen mit einem Anilox-Farbwerk bekannt. Dieses Farbwerk weist in erster Ausbildung ein Zweiwalzenwerk nach dem Quetsch-Walzenprinzip mit einem gemeinsamen Walzenspalt zur Aufnahme von Farbe auf. Bei einem Farbwechsel wird die Farbzufuhr gestoppt und die noch im Walzenspalt befindliche Farbe aus dem Spalt abgesaugt. Das Zweiwalzenwerk besteht aus einer mit dem Plattenzylinder in Kontakt stehenden Anilox-Farbübertragwalze und einer Quetschwalze. Der Quetschwalze ist zum Abrakeln von an der Quetschwalze anhaftender Farbe ein an- und abstellbarer Abstreifer zugeordnet. Die abgestreifte Farbe wird von einer zugeordneten Farbpfanne aufgenommen. In einer zweiten Ausbildung weist das Flexofarbwerk lediglich eine Farbübertragwalze auf, welche mit einer auf einem Plattenzylinder angeordneten Druckplatte in Kontakt ist. Eine langgestreckte, motorisch betätigbare Anpaßplatte ist umfangsseitig der Farbübertragwalze zugeordnet. Weiterhin ist ein klingenförmiger, an-/abstellbarer Abstreifer benachbart zur Farbübertragwalze angeordnet, so dass auf der Farbübertragwalze geführte Farbe abrakelbar ist und in einer unterhalb des Abstreifers angeordnete Farbpfanne aufgefangen werden kann. Der Farbübertragwalze ist endseitig zusätzlich je ein Auslauf zur Aufnahme von überschüssiger Farbe bzw. von Waschmittel zugeordnet.

Ein weiteres Farbwerk ist aus DE-U-84 01 569 bekannt, welches nach dem Schöpfwalzenprinzip arbeitet. Dabei taucht die Schöpfwalze in einen Behälter mit Farbe ein und führt die Farbe einer ersten Farbwalze mit nachgeordnetem Walzenzug zu. Dieser Farbwalze ist ein Dosiervorrichtung, beispielsweise ein Rakel, an- und abstellbar zugeordnet. Die Farbe wird über den Walzenzug auf einen Farbzylinder übertragen. In Drehrichtung nach der Kontaktstelle von Farbzylinder und einer benachbart zugeordneten Farbauftragwalze, welche mit dem Plattenzylinder in Kontakt ist, ist eine Rakelvorrichtung an den Farbzylinder anstellbar angeordnet. Das vom Plattenzylinder auf den Farbzylinder zurückgespaltete Farbprofil wird an der Rakelvorrichtung entfernt und in den die Schöpfwalze aufnehmenden Farbbehälter zurückgefördert.

### [Aufgabe der Erfindung]

Der Erfindung liegt die Aufgabe zugrunde, ein Verfahren und eine Vorrichtung der eingangs beschriebenen Art zu schaffen, welche die genannten Nachteile vermeiden, die eine Farbe oder einen Lack mit geringem Aufwand aus einem einseitig offenem Farbkasten entfernen und eine verbesserte Reinigung der beteiligten Bauteile erlauben.

Gelöst wird die Aufgabe gemäß den Ausbildungsmerkmalen der Ansprüche 1 and 2. Weiterbildungen ergeben sich aus den Unteransprüchen.

Erfindungsgemäß beziehen sich das Verfahren sowie die Vorrichtung auf das Entfernen von Farbe oder Lack, wobei auch wasserbasierende Farben bzw. wasserbasierende Lacke eingeschlossen sind.
Ein erster Vorteil ist darin begründet, das zum Entfernen der Farbe oder Lack diese in einem einseitig offenen Farbkasten in Richtung auf eine zugeordnete Walze aus dem Farbkasten verdrängt wird.
Weiterhin ist vorteilhaft, daß ein an der Walze anliegendes Dosiersystem in eine Abstandsstellung (außer Eingriff) zur Walze gebracht wird, um vorzugsweise einen möglichst großen Spalt zwischen dem Dosiersystem und der Walze für die nachdrängende Farbe oder Lack zu schaffen.
Von Vorteil ist weiterhin, daß direkt von der dem einseitig offenen Behälter zugeordneten Walze die Farbe entfernt wird und somit die Förderstrecke zum Entfernen von Farbe oder Lack spürbar verkürzt und die Reinigungszeit ebenso verkürzt wird.
Das Entfernen von Farbe bzw. Lack aus dem einseitig offenen Behälter erfolgt insbesondere bei einem

Farbwechsel oder dem Wechsel eines Lackes oder nach Druckende. Insbesondere bei schnell trocknenden Farben bzw. Lacken ist es von Vorteil, daß diese direkt an der dem einseitig offenen Farbkasten zugeordneten Walze entfernbar sind. Damit ist auch das Antrocknen von Farbe auf dieser Walze verhinderbar und zusätzliches Waschmittel wird nicht bzw. nur noch in spürbar verminderter Menge benötigt.

### [Beispiele]

Die Erfindung soll an einem Ausführungsbeispiel näher erläutert werden. Dabei zeigen:
- Fig. 1: ein Offsetdruckwerk,
- Fig. 2: eine erfindungsgemäße Vorrichtung,
- Fig. 3: eine Weiterbildung gem. Fig.2 .

Ein Offsetdruckwerk ist im wesentlichen durch einen eine Druckform tragenden Plattenzylinder 1 gebildet, der mit einem Gummituchzylinder 2 in Funktionsverbindung ist. Auf die Bogenführungssysteme soll hier nicht näher eingegangen werden. Dem Plattenzylinder 1 ist ein Feuchtwerk 4 und ein Farbwerk 3 zugeordnet. Das Feuchtwerk 4 besteht aus einer dem Plattenzylinder 1 zugeordneten Feuchtauftragswalze 5, der eine Feuchtmittelzuführeinrichtung 12, bestehend aus einem Feuchtduktor 6, einer Dosierwalze 7 und einem Feuchtmittelbehälter 8, vorgeordnet ist. Der Feuchtauftragwalze 5 ist eine Brückenwalze 9 sowie eine weitere Reiterwalze 10 zugeordnet. Das Farbwerk 3 besteht aus mehreren dem Plattenzylinder 1 zugeordneten Farbauftragwalzen 11, welche mit einem Farbwalzenzug in Funktionsverbindung sind. Endseitig weist der Farbwalzenzug eine Übertragwalze 15 auf. Zwischen der Übertragwalze 15 und einem einseitig offenen Farbkasten 16 mit einer zugeordneten Walze 13 ist eine zwischen dieser Walze 13 und der Übertragwalze 15 hin und her pendelnde Heberwalze 14 angeordnet. Die Walze 13 ist eine Farbkastenwalze. Der Farbkasten 16 weist mit der Oberfläche seines Bodens eine in Kontakt stehende Schabeeinrichtung 17 auf, welche in Richtung des benachbarten Doppelpfeiles, bevorzugt in Linearführungen, auf die Walze 13 zu bzw. von dieser weg bewegbar ist. Ferner ist zwischen Walze 13 und dem Farbkasten 16 ein Dosiersystem 18 angeordnet, zum Beispiel eine Mehrzahl von Farbschiebern, welches in Richtung des benachbarten Doppelpfeiles auf die Walze 13 zu bzw. von dieser weg bewegbar ist. Unterhalb der Walze 13 ist eine Auffangwanne 19 angeordnet, welche mit einem Rakel 20, das vorzugsweise als negativ angestelltes Rakelblatt mit der Walze 13 in Kontakt ist, in Wirkverbindung ist.

Zum Entfernen von Farbe bzw. Lack insbesondere bei Druckende oder bei einem Farbwechsel, wird mittels der bevorzugt in Linearführungen aufgenommenen Schabevorrichtung 17 die Farbe bzw. den Lack in Richtung Walze 13 vorgeschoben und somit von der Oberfläche (des Bodens) des einseitig offenen Farbkastens 16 verdrängt. Alternativ kann die Schabevorrichtung 17 auch manuell oder durch sonstige Automatisierungsmittel betätigt werden.
Das Dosiersystem 18 ist im Rahmen seines Stellbereiches frei positionierbar und vorzugsweise voll geöffnet, so daß ein ausreichend großer Spalt 21 zwischen Walze 13 und dem Dosiersystem 18 besteht. Die Größe des Spaltes 21 kann - abhängig von der Viskosität der Farbe bzw. des Lackes und/oder des gewünschten Farb-/Lackdurchsatzes im Spalt 21 - unterschiedlich, d.h. größer oder kleiner, eingestellt werden. Durch diesen Spalt 21 wird die Farbe bzw. der Lack abgezogen, am Umfang der Walze 13 anhaftende restliche Farbe bzw. restlicher Lack wird mittels Rakel 20 abgestreift und in die Auffangwanne 19 abgefördert. Dabei ist das Rakel 20 in einer Anlagestellung zur Walze 13 verbringbar. Wird das Rakel 20 nicht benötigt, so ist es in einer Abstandstellung zur Walze 13 verbringbar. Alternativ ist die Auffangwanne 19 (mit Rakel 20) in ihrer Lage veränderbar, so daß der Kontakt zwischen Rakel 20 und Walze 13 aufgehoben werden kann.
Zum Entfernen der Farbe bzw. des Lackes aus dem einseitig offenen Farbkasten 16 ist die Heberwalze 14 zur benachbarten Walze 13 in eine Abstandstellung verbringbar. Bevorzugt ist dabei die Heberwalze 14 mit der benachbarten Übertragwalze 15 in Kontakt bringbar.

In einer Weiterbildung ist die Auffangwanne 19 sowie das Rakel 20 in den einseitig offenen Farbkasten 16, insbesondere im unteren Teil, integriert. Die Auffangwanne 19 (mit Rakel 20) ist dabei derart der Walze 13 zugeordnet, daß das an/abstellbare Rakel 20 mit vorzugsweise negativ angestelltem Rakelblatt mit der Walze 13 in Wirkverbindung bringbar ist. Bevorzugt ist die Auffangwanne 19 mit Rakel 20 von dem einseitig offenen Farbkasten 16 abnehmbar. Alternativ ist die am Farbkasten 16 angeordnete Auffangwanne 19 (mit Rakel 20), z.B. mittels Drehgelenk 22, schwenkbar ausgebildet (Fig.3).

In einer Weiterbildung ist die Walze 13 zusätzlich, z.B. nach Abzug des Hauptteils der Farbe bzw. des Lackes aus dem Farbkasten, mittels einer Farbwerkswaschvorrichtung reinigbar. Hierzu wird die Heberwalze 14 in eine zwischen der Walze 13 und der Übertragwalze 15 hin und her gehende Pendelbewegung versetzt oder in eine Lage verbracht, in der eine ständige Anlagestellung zwischen der Walze 13 und der Übertragwalze 15 einnehmbar ist. Vorher wird die dem Walzenzug des Farbwerkes 3 zugeordnete Sprüheinrichtung für Waschmittel aktiviert. Nachdem das Waschmittel im Walzenzug des Farbwerkes 3 und bis zur Walze 13 verteilt ist, wird das Gemisch aus Waschmittel und Farbe von einer der in Drehrichtung des Plattenzylinders 1 letzten Walzen des Farbwerkes 3 mittels einer an-/abstellbaren Rakeleinrichtung mit Auffangwanne abgestreift.

### [Bezugszeichenliste]

- 1 -: Plattenzylinder
- 2 -: Gummituchzylinder
- 3 -: Farbwerk
- 4 -: Feuchtwerk
- 5 -: Feuchtauftragwalze
- 6 -: Feuchtduktor
- 7 -: Dosierwalze
- 8 -: Feuchtmittelbehälter
- 9 -: Brückenwalze
- 10 -: Reiterwalze
- 11 -: Farbauftragwalze
- 12 -: Feuchtmittelzuführeinrichtung
- 13 -: Walze
- 14 -: Heberwalze
- 15 -: Übertragwalze
- 16 -: Farbkasten
- 17 -: Schabeeinrichtung
- 18 -: Dosiersystem
- 19 -: Auffangwanne
- 20 -: Rakel
- 21 -: Spalt
- 22 -: Drehgelenk

## Patentansprüche

1. Verfahren zum Entfernen von Farbe oder Lack aus einem einseitig offenen Farbkasten (16), dem eine Walze (13) mit nachgeordnetem Walzenzug zugeordnet ist, in einer Rotationsdruckmaschine, mit einer auf der Oberfläche des Farbkastens (16) beweglichen, die Farbe bzw. den Lack in Richtung der Walze (13) verbringenden Schabeeinrichtung (17), welche die im Farbkasten (16) befindliche Farbe oder den Lack in Richtung der Walze (13) verdrängt, wobei ein zwischen Walze (13) und Farbkasten (16) angeordnetes Dosiersystem (18) von der Walze (13) entfernt in eine einen Spalt (21) freilegende Abstandsstellung bewegt wird, wobei die in Richtung Walze (13) verdrängte Farbe oder der Lack durch den Spalt (21) abgezogen und in eine Auffangwanne (19) gefördert wird und wobei die am Umfang der Walze (13) befindliche Farbe oder der Lack unmittelbar von dieser Walze (13) abgestreift und in die Auffangwanne (19) gefördert wird.

2. Vorrichtung zum Entfernen von Farbe oder Lack aus einem einseitig offenen Farbkasten (16), dem eine Walze (13) mit nachgeordnetem Walzenzug zugeordnet ist, in einer Rotationsdruckmaschine mit einer auf der Oberfläche des Farbkastens (16) bewegbaren die Farbe bzw. den Lack in Richtung der Walze (13) verbringenden Schabevorrichtung (17), wobei die Schabevorrichtung (17) in einer am Farbkasten (16) angeordneten Linearführung auf die Walze (13) zu oder von dieser Walze (13) weg bewegbar ist, wobei zwischen der Walze (13) und dem Farbkasten (16) ein in eine Anlagestellung oder in eine Abstandsstellung zur Walze (13) bewegbares Dosiersystem (18) angeordnet ist, wobei in Abstandsstellung des Dosiersystems (18) zwischen dem Dosiersystem (18) und der Walze (13) ein Spalt (21) einstellbar ist und wobei unterhalb der Walze (13) eine Auffangwanne (19) angeordnet ist, und wobei zum Abfördern der Farbe oder des Lackes in die Auffangwanne (19) der zwischen dem Dosiersystem (18) und der Walze (13) gebildete Spalt (21) dient sowie ein an- und abstellbares Rakel (20) der Walze (13) zugeordnet ist.

3. Vorrichtung nach Anspruch 2,
**dadurch gekennzeichnet,**
**dass** das Rakel (20) zur Drehrichtung der Walze (13) negativ anstellbar ist.

4. Vorrichtung nach wenigstens Anspruch 2,
**dadurch gekennzeichnet,**
**dass** die Auffangwanne (19) mit Rakel (20) in den Farbkasten (16) integriert ist.

5. Vorrichtung nach Anspruch 4,
**dadurch gekennzeichnet,**
**dass** die Auffangwanne (19) mit Rakel (20) vom Farbkasten (16) abnehmbar ist.

6. Vorrichtung nach Anspruch 4,
**dadurch gekennzeichnet,**
**dass** die Auffangwanne (19) mit Rakel (20) schwenkbar am Farbkasten (16) angeordnet ist.

## Claims

1. Method for removing ink or varnish from an ink fountain (16) open at one side to which is fitted a roller (13) with a downstream arranged roller train, in a rotary printing press, with a scraping device (17) movable on the surface of the ink fountain (16) and bringing the ink or the varnish in the direction of the roller (13), which impels the ink or the varnish in the ink fountain (16) in the direction towards the roller (13), wherein a metering system arranged between roller (13) and ink fountain (16) is moved into a set off position removed from the roller (13) leaving free a nip (21), wherein the ink or the varnish impelled in the direction of the roller (13) is drawn off through the nip (21) and is fed into a catch basin (19) and wherein the ink or the varnish located on the periphery of the roller (13) is stripped off directly from this roller (13) and is fed into the catch basin (19).

2. Device for removing ink or varnish from an ink fountain (16) open at one side, to which is fitted a roller (13) with a downstream arranged roller train, in a rotary printing press with a scraping device (17) movable on the surface of the ink fountain (16) and bringing the ink or the varnish in the direction towards the roller (13), wherein the scraping device (17) is movable in a linear guide arranged on the ink fountain (16) towards roller (13), or away from this roller (13), wherein between the roller (13) and the ink fountain (16) is arranged a metering system (18) movable into a set on position or into a set away position relative to the roller (13), wherein, in the set away position of the metering system (18) between the metering system (18) and the roller (13), a nip (21) can be adjusted and wherein below the roller (13) a catch basin (19) is arranged and wherein, for feeding away the ink or the varnish into the catch basin (19), the nip (21) formed between the metering system (18) and the roller (13) serves as well as a doctor (20) which can be set on and off being fitted to the roller (13).

3. Device according to Claim 2, **characterised in that** the doctor (20) can be set negatively relative to the direction of rotation of the roller (13).

4. Device according to at least Claim 2, **characterised in that** the catch basin (19) with doctor (20) is integrated into the ink fountain (16).

5. Device according to Claim 4, **characterised in that** the catch basin (19) with doctor (20) can be removed from the ink fountain (16).

6. Device according to Claim 4, **characterised in that** the catch basin (19) with doctor (20) is arranged swivellably on the ink fountain (16).

## Revendications

1. Procédé pour retirer de l'encre ou du vernis d'un encrier (16) ouvert d'un côté, auquel est associé un rouleau (13) avec un train de rouleaux disposé en aval, dans une machine d'impression rotative, comportant un dispositif de raclage (17) mobile sur la surface de l'encrier (16) et amenant l'encre ou le vernis en direction du rouleau (13), lequel déplace l'encre se trouvant dans l'encrier (16) ou le vernis en direction du rouleau (13), un système de dosage (18) agencé entre le rouleau (13) et l'encrier (16) étant déplacé au loin du rouleau (13) dans une position d'écartement libérant une fente (21), l'encre déplacée en direction du rouleau (13) ou le vernis étant tiré à travers la fente (21) et transporté dans une cuve de réception (19), et l'encre se trouvant à la périphérie du rouleau (13) ou le vernis étant directement enlevé de ce rouleau (13) et étant transporté dans la cuve de réception (19).

2. Dispositif pour retirer de l'encre ou du vernis d'un encrier (16) ouvert d'un côté, auquel est associé un rouleau (13) avec un train de rouleaux disposé en aval, dans une machine d'impression rotative, comportant un dispositif de raclage (17) mobile sur la surface de l'encrier (16) et amenant l'encre ou le vernis en direction du rouleau (13), le dispositif de raclage (17) étant déplaçable, dans un guide linéaire agencé sur l'encrier (16), sur le rouleau (13) vers ou au loin de ce rouleau (13), un système de dosage (18) déplaçable dans une position d'appui ou dans une position d'écartement par rapport au rouleau (13) étant agencé entre le rouleau (13) et l'encrier (16), dans la position d'écartement du système de dosage (18), une fente (21) pouvant être réglée entre le système de dosage (18) et le rouleau (13), et une cuve de réception (19) étant agencée au-dessous du rouleau (13), et la fente (21) formée entre le système de dosage (18) et le rouleau (13) servant à évacuer l'encre ou le vernis dans la cuve de réception (19), et une racle (20) pouvant être approchée et écartée étant associée au rouleau (13).

3. Dispositif selon la revendication 2,
**caractérisé en ce que** la racle (20) est réglable de façon négative par rapport au sens de rotation du rouleau (13).

4. Dispositif selon au moins la revendication 2,
**caractérisé en ce que** la cuve de réception (19) avec la racle (20) est intégrée dans l'encrier (16).

5. Dispositif selon la revendication 4,
**caractérisé en ce que** la cuve de réception (19) avec la racle (20) peut être retirée de l'encrier (16).

6. Dispositif selon la revendication 4,
**caractérisé en ce que** la cuve de réception (19) avec la racle (20) est agencée de façon pivotante sur l'encrier (16).
